# EUROPÄISCHE PATENTSCHRIFT

(11) **EP 3 542 980 B1**
(45) Veröffentlichungstag und Bekanntmachung des Hinweises auf die Patenterteilung: **20.01.2021**
(21) Anmeldenummer: 19162740.5
(22) Anmeldetag: 14.03.2019
(51) Int. Cl.: B26D 7/06, B26D 7/01

(54) **SCHNEIDEMASCHINE FUER LEBENSMITTEL**
CUTTING MACHINE FOR FOOD
MACHINE DE COUPE POUR DENRÉES ALIMENTAIRES

(30) Priorität: 23.03.2018 AT 502502018
(43) Veröffentlichungstag der Anmeldung: 25.09.2019
(73) Patentinhaber: Kuchler, Fritz, 9020 Klagenfurt (AT)
(72) Erfinder: Kuchler, Fritz, 9020 Klagenfurt (AT)
(74) Vertreter: Speringer, Markus

(56) Entgegenhaltungen:
- EP-A2- 0 872 312
- DE-A1- 3 214 465
- DE-A1-102013 207 807

## Beschreibung

### Technisches Gebiet

Die Erfindung betrifft eine Schneidemaschine für Lebensmittel wie Wurst, Käse oder dergleichen, mit einem Kreismesser, einer die Schnittstärke bestimmenden in Achsrichtung des Kreismessers verschiebbaren Anschlagplatte und einem parallel zur Anschlagplatte verfahrbaren Schnittgutwagen, wobei der Schnittgutwagen eine Auflagefläche für das Schnittgut, einen in Richtung der Anschlagplatte verschiebbaren Schnittguthalter und ein parallel zur Anschlagplatte verschiebbares sich in Richtung normal zur Auflagefläche erstreckendes Stützelement zur Sicherung des Schnittguts auf der Auflagefläche umfasst, und wobei das Stützelement zumindest ein über seine Längsachse schwenkbares bzw. drehbares Anschlagselement aufweist, welches hülsenförmig um das Stützelement herum angeordnet ist.

### Stand der Technik

Bei Aufschnittschneidemaschinen wird das Schnittgut, beispielsweise Wurst oder Käse, am Schnittgutwagen bei vielen Modellvarianten zumeist durch einen einzelnen Schnittguthalter gesichert, welcher am hinteren Ende des Schnittguts angreift und es in Richtung des Kreismessers zuführt. Bei der Bewegung des Schnittgutwagens vor und zurück kommt es jedoch, insbesondere bei längerem Schnittgut, zu einem Verrutschen bzw. Querstellen des Schnittguts in Bewegungsrichtung des Schnittgutwagens, was durch ein Anhaften der Schnittfläche an der Anschlagplatte ausgelöst wird. Dies führt zu halb geschnittenen Aufschnittscheiben und damit zu einem höheren Verschnitt von Lebensmitteln. Das Schnittgut muss daher bei vielen Maschinen zumindest anfänglich, wenn das Schnittgut noch lang ist, mit der Hand zusätzlich gesichert werden, um ein Verrutschen zu verhindern. Dies ist bei vollautomatischen Aufschnittschneidemaschinen nicht möglich, weshalb hier zusätzliche am Schnittgutwagen vorgesehene Stützelemente angeordnet sind. Diese sind in Bewegungsrichtung des Schnittgutwagens verschiebbar, um Schnittgut mit unterschiedlichem Durchmesser am Schnittgutwagen zu sichern. Bei unförmigem Schnittgut, wie beispielsweise Rohschinken oder dergleichen, ergibt sich das Problem, dass beim fortlaufenden Schneidevorgang, bei welchem das Schnittgut immer kleiner wird, wenn es durch den Schnittguthalter in Richtung der Anschlagplatte geschoben wird, der Durchmesser aufgrund der Unförmigkeit variiert. Dadurch kommt es entweder dazu, dass das Schnittgut am Stützelement hängen bleibt und so in eine Schräglage zum Kreismesser gerät, oder aber der Kontakt zum Stützelement verloren geht und das Schnittgut somit nicht mehr am Schnittgutwagen gesichert ist, was wiederum zu einem Verrutschen und eventueller Schräglage führt.

Die EP 0872312 A2 offenbart eine eingangs genannte Schneidemaschine mit einem an einem Stützelement angeordneten drehbaren Anschlagselement. Diese Ausführungsform hat sich insbesondere bei weichem bzw. unförmigem Schnittgut als suboptimal erwiesen, da der Anpressdruck zu hoch ist und damit entweder das Schnittgut verformt wird, oder es aber bei kleiner werdendem Schnittgut durch den hohen Anpressdruck immer noch zur unerwünschten Schräglage kommt.

### Kurzbeschreibung der Erfindung

Es ist nun Aufgabe der vorliegenden Erfindung, eine Schneidemaschine zu schaffen, welche ein verbessertes Stützelement aufweist, wodurch das oben genannte Problem beseitigt wird und insbesondere bei unförmigem Schnittgut eine gute Sicherung am Schnittgutwagen in alle Richtungen ermöglicht wird. Das Stützelement soll dabei weiterhin einfach aufgebaut sein, um die Herstellungskosten gering zu halten. Ferner soll eine einfache und schnelle Reinigung der betroffenen Teile des Schnittgutwagens möglich sein.

Diese Aufgabe wird durch die vorliegende Erfindung dadurch gelöst, dass das Anschlagselement einen ovalen oder linsenförmigen Querschnitt aufweist. Durch das drehbare Anschlagselement ist es möglich, dass das Schnittgut unabhängig von seiner Unförmigkeit im Laufe des Schneidevorgangs an dem Stützelement vorbeibewegt wird, ohne dass es am Stützelement hängen bleibt. Dadurch wird eine unerwünschte Schrägstellung des Schnittguts vermieden und es kann gleichmäßig dem Kreismesser zugeführt werden. Eine hülsenförmige Ausführungsform ist besonders einfach und kostengünstig zu realisieren und erlaubt eine einfache Reinigung des Stützelements. Auch bestehende Stützelemente können durch die hülsenförmige Ausführungsform einfach ausgetauscht werden, wodurch auch eine Nachrüstung bei bestehenden Schneidemaschinen möglich ist. Die breitere Mantelfläche des Anschlagselements ist dem Schnittgut zugewandt. Durch die verbreiterte Anschlagsfläche wird ein geringerer Druck benötigt, wodurch die Sicherung besonders bei weichem Schnittgut sehr schonend erfolgt. Bei Bewegung des insbesondere unförmigen Schnittguts in Richtung des Kreismessers können durch das ovale bzw. linsenförmige Anschlagselement Unebenheiten im Schnittgut besonders gut ausgeglichen werden.

### Kurze Beschreibung der Zeichnungsfiguren

Die Erfindung wird nun in größerem Detail anhand eines Ausführungsbeispiels sowie mit Hilfe der beiliegenden Figur beschrieben. Dabei zeigt
Fig. 1 eine schematische perspektivische Detailansicht einer erfindungsgemäßen Schneidemaschine.

### Beschreibung der Ausführungsarten

In Fig. 1 ist schematisch ein Ausschnitt einer Schneidemaschine im Bereich des Schnittgutwagens 3 dargestellt. Der Schnittgutwagen 3 ist dabei, wie üblich, parallel zu einer verstellbaren Anschlagplatte 2 verfahrbar, wodurch das Schnittgut einem Kreismesser 1 zuführbar ist. Die Schnittstärke wird dabei durch den Abstand der Anschlagplatte 2 zum Kreismesser bestimmt. Am Schnittgutwagen befindet sich die Auflagefläche 4, auf welcher das im Wesentlichen stangenfömige Schnittgut aufgelegt wird. Am von der Anschlagplatte 2 abgewandten Ende des Schnittgutwagens 3 befindet sich der Schnittguthalter 5, welcher in Richtung der Anschlagplatte verschiebbar ist und das Schnittgut dem Kreismesser 1 zuführt. Zusätzlich befindet sich ein parallel zur Anschlagplatte verschiebbares Stützelement 6 am Schnittgutwagen 3, welches das Schnittgut in Bewegungsrichtung des Schnittgutwagens 3 sichert und ein Verrutschen beim Schneidevorgang verhindert. Am Stützelement 6 ist ein hülsenförmiges Anschlagselement 7 angeordnet, welches das aufgelegte Schnittgut mit seiner Mantelfläche kontaktiert und sichert. Das hülsenförmige Anschlagselement 7 ist drehbar am Stützelement 6 gelagert und weist einen linsenförmigen Querschnitt auf. Die kontaktierende Mantelfläche ist somit maximiert und durch die Verdrehbarkeit kann auch unförmiges Schnittgut beim Schneidevorgang in Richtung des Kreismessers 1 am Anschlagselement 7 vorbeibewegt werden, ohne dass es zu einem unerwünschten Hängenbleiben bzw. einer unerwünschten Schrägstellung des Schnittguts kommt.

## Patentansprüche

1. Schneidemaschine für Lebensmittel wie Wurst, Käse oder dergleichen, mit einem Kreismesser (1), einer die Schnittstärke bestimmenden in Achsrichtung des Kreismessers (1) verschiebbaren Anschlagplatte (2) und einem parallel zur Anschlagplatte (2) verfahrbaren Schnittgutwagen (3), wobei der Schnittgutwagen (3) eine Auflagefläche (4) für das Schnittgut, einen in Richtung der Anschlagplatte (2) verschiebbaren Schnittguthalter (5) und ein parallel zur Anschlagplatte (2) verschiebbares sich in Richtung normal zur Auflagefläche (4) erstreckendes Stützelement (6) zur Sicherung des Schnittguts auf der Auflagefläche (4) umfasst, und wobei das Stützelement (6) zumindest ein über seine Längsachse schwenkbares bzw. drehbares Anschlagselement (7) aufweist, welches hülsenförmig um das Stützelement (6) herum angeordnet ist, **dadurch gekennzeichnet, dass** das Anschlagselement (7) einen ovalen oder linsenförmigen Querschnitt aufweist.

## Claims

1. Cutting machine for food such as sausages, cheese or the like, having a circular knife (1), a stop plate (2) determining the slice thickness and displaceable in the axial direction of the circular knife (1), and a carriage (3) moveable in parallel to the stop plate (2) wherein the carriage (3) comprises a bearing surface (4) for the material to be cut, a holder (5) for the material to be cut displaceable towards the stop plate (2) and a support element (6) displaceable in parallel to the stop plate (2) and extending in the direction normal to the bearing surface (4) for securing the material to be cut on the bearing surface (4), and wherein the support element (6) includes at least one stop element (7) which is pivotable and rotatable about its longitudinal axis, respectively, which is arranged in the form of a sleeve around the support element (6), **characterized in that** the stop element (7) has an oval or lens-shaped cross section.

## Revendications

1. Trancheuse pour aliments tels que des saucissons, des fromages ou autres produits apparentés, comportant un couteau circulaire (1), une plaque de butée (2) qui détermine l'épaisseur de coupe et qui est mobile selon le sens axial du couteau circulaire (1), et un chariot pour produits à trancher (3) pouvant être déplacé parallèlement à la plaque de butée (2), le chariot pour produits à trancher (3) comprenant une surface de pose (4) destinée au produit à trancher, un organe de préhension pour produits à trancher (5) qui peut être déplacé vers la plaque de butée (2), et un élément de support (6) qui s'étend selon un sens normal à la surface de pose (4) tout en pouvant être déplacé parallèlement à la plaque de butée (2) et en étant destiné à maintenir le produit à trancher sur la surface de pose (4), l'élément de support (6) étant en outre pourvu d'au moins un élément de butée (7) que l'on peut faire pivoter ou tourner autour de son axe longitudinal et qui est disposé autour de l'élément de support (6) de manière à former un manchon, **caractérisée en ce que** l'élément de butée (7) présente une section de forme ovale ou lenticulaire.
